# DEMANDE DE BREVET EUROPEEN

(11) **EP 0 919 153 A2**
(43) Date de publication de la demande: **02.06.1999**
(21) Numéro de dépôt: 98500070.2
(22) Date de dépôt: 17.03.1998
(51) Int. Cl.: A45C 11/32

(54) **Porte clefs protecteur**

(30) Priorité: 20.03.1997 ES 9700611
(71) Demandeur: Ortiz Rilo, Carlos, 28034 Madrid (ES)
(72) Inventeur: Ortiz Rilo, Carlos, 28034 Madrid (ES)

(57) **Abrégé**

Porte-clefs protecteur qui comprend: un corps principal (2) d'un matériel dur et de forme allongée qui remplit la fonction de boîte réceptrice à l'intérieur de laquelle l'on introduit les clefs rangées et ordonnées longitudinalement, glissées le long d'une tige (13) qui permet le passage des clefs de l'intérieur à l'extérieur.

Quand le porte-clefs est en position fermée, les clefs restent fixées à l'intérieur du corps principal grâce à un demi-couvercle (6), qui reste uni au corps principal par des ancrages (9), situés à l'une des extrémités du demi-couvercle, l'ancrage n'empêchant pas sa mobilité ; à l'autre extrémité, se trouvent les éléments qui permettent de fermer et de bloquer le demi-couvercle (10).

L'intérieur dispose d'éléments élastiques pour immobiliser les clefs.

## Description

L'objectif du présent mémoire descriptif est de déclarer l'objet sur lequel doit s'appliquer le privilège d'exploitation industrielle et commerciale. L'objet en question, comme le titre l'indique, est le "porte-clefs protecteur".

La majorité des porte-clefs utilisés jusqu'à présent se composent principalement d'un élément collecteur qui range les clefs. S'ajoutent d'autres éléments qui remplissent différentes fonctions, qui peuvent être par exemple esthétiques. Ce type de porte-clefs présente divers inconvénients : les clefs se trouvent à découvert, bougent librement et quand elles sont transportées dans des sacs ou des poches, elles peuvent provoquer des déchirures ; quand le porte-clefs tombe, les clefs peuvent s'abîmer ; quand il y a plusieurs clefs, elles occupent beaucoup d'espace.

Il existe un autre type de porte-clefs dont le corps principal est une poche ou un étui de maroquinerie qui se ferme avec une fermeture-éclair ou un autre type de fermeture, à l'intérieur duquel l'on introduit les clefs rangées dans un élément collecteur ou fixées à diverses accroches. Ce type de porte-clefs, même s'il résout le problème des déchirures, est d'une taille excessive et il faut utiliser les deux mains pour pouvoir s'en servir.

Un autre type de porte-clefs, plus évolué, est celui où les clefs sont glissées sur un axe, fixées á celui-ci grâce à des adaptateurs. De cette façon, les clefs restent ordonnées et immobiles. Pour l'inventeur du porte-clefs protecteur, ce type de porte-clefs présente principalement deux inconvénients : d'un côté, la structure du porte-clefs est trop compliquée ; d'un autre côté, dans certains cas, il faut réaliser certaines modifications sur les clefs pour pouvoir les monter sur les adaptateurs.

Pour palier aux inconvénients mentionnés antérieurement, en accord avec l'objet de la présente invention, nous proposons une nouvelle conception de porte-clefs, grâce à laquelle l'on obtient de notables améliorations par rapport aux porte-clefs connus jusqu'à présent et qui permet le regroupement et le rangement de nombreuses clefs dans le minimum d'espace possible ; le fait que les clefs se trouvent dans un corps ou une carcasse d'un matériel dur résout, entre autres, la majeure partie des problèmes occasionnés par le transport, comme les déchirures produites par le frottement des clefs dans les sacs ou les poches.

Le porte-clefs combine, par ailleurs, une esthétique agréable et une structure simple et d'utilisation facile.

Plus concrètement, le porte-clefs protecteur objet de l'invention est constitué essentiellement d'un corps principal d'un matériel dur et de forme allongée qui remplit la fonction de boîte réceptrice, à l'intérieur duquel l'on introduit les clefs rangées et ordonnées longitudinalement, glissées le long d'une tige à laquelle elles sont fixées sans aucun type d'adaptateur ou d'élément intermédiaire. Cette tige traverse le corps principal de part en part à l'une de ses extrémités et permet le passage des clefs de l'intérieur à l'extérieur et vice-versa au travers d'une large ouverture.

Quand le porte-clefs est en position fermée, les clefs restent fixées à l'intérieur du corps principal grâce à un demi-couvercle, défini ainsi parce qu'il ne couvre qu'une partie de l'ouverture principale. Ce demi-couvercle reste uni au corps principal grâce à des ancrages situés à l'une de ses extrémités et qui n'empêchent pas sa mobilité; à l'autre extrémité, se trouvent les éléments qui permettent sa fermeture et son blocage.

A l'intérieur, le porte-clefs est muni d'éléments élastiques qui permettent l'immobilisation des clefs, quand le porte-clefs est en position fermée. Il dispose également d'une chaînette pour pouvoir le pendre.

De cette façon, l'on obtient un porte-clefs de simple réalisation structurelle et de simple utilisation ; le rangement des clefs est possible grâce à une simple opération de montage de la tige ; les clefs ne gênent pas et ne bougent pas quand elles sont transportées ; les clefs sont protégées au cas où tombe le porte-clefs.

Du fait de ses caractéristiques, le porte-clefs protecteur est tout à fait indiqué pour l'usage quotidien.

Pour mieux comprendre la nature de l'invention, nous montrons dans les plans en annexe, à titre d'exemple uniquement illustratif et non limitatif, une form préférable de fabrication industrielle qui sera celle à laquelle nous nous référerons dans notre description.

A propos de ces différents plans :
Le plan numéro 1 : il correspond à une perspective d'un exemple du porte-clefs préconisé, en position ouverte, ou le corps principal a une forme de clef ; dans cette représentation, l'on peut observer tous ses éléments sauf les éléments élastiques de sujétion ; ceux-ci n'ont pas été représentés pour pouvoir mieux apprécier tous les éléments.
Le plan numéro 2 .- C'est une représentation en vue latérale du plan 1.
Le plan numéro 3- C'est une représentation en vue supérieure du plan 1.
Le plan numéro 4.- C'est une représentation en vue avant du plan 1.
Les plans numéro 5, 6, 7.- Ils correspondent à différentes représentations où le porte-clefs, objet de l'invention, dispose d'un corps principal qui a ou imite différentes formes.
Le plan numéro 8. - Il correspond au même porte-clefs, en position d'ouverture, avec les clefs à l'extérieur pour leur utilisation. Dans cette représentation apparaissent les éléments élastiques de fixation.
Le plan numéro 9. - Il correspond au même porte-clefs en position de fermeture avec les clefs à l'intérieur pour leur transport. L'on peut également voir le rôle des éléments élastiques de sujétion.
Le plan numéro 10.- Il correspond à une tige en forme de U.
Le plan numéro 11. -Il correspond à une tige avec un système de sécurité anti-ouverture : un capuchon à l'une des extrémités et une vis à l'autre extrémité, sur laquelle se pose un écrou et un instrument pour visser et dévisser l'écrou en vue latérale et supérieure.
Le plan numéro 12.- C'est une représentation en vue avant, du porte-clefs avec les clefs à l'intérieur où l'on peut observer comment elles sont rangées, collées les unes aux autres l'on peut voir également l'action de l'élément de contention.
Le plan numéro 13.- C'est une représentation du porte-clefs qui contient une clef de dimension supérieure à celle du porte-clefs. L'on peut observer également l'action de l'élément de contention.

L'objet de l'invention se réfère à une nouvelle conception de porte-clefs (1) qui, selon la fabrication représentée, est constitué d'un corps principal (2) formé par deux parois latérales (3,4) de faible épaisseur et une base (5), également de faible épaisseur, qui sert de lien d'union entre les deux parois. Dans la partie supérieure avant et arrière, se trouve une grande ouverture à travers laquelle passent les clefs de l'intérieur à l'extérieur et vice versa. Il est construit dans un matériel d'une certaine dureté, que ce soit du plastique, du métal ou d'un autre type de matériel ; cela lui donne une certaine élasticité et capacité de récupération quand il est soumis à une pression latérale. Il peut prendre différentes formes (plans 5, 6, 7) mais, pour cette fabrication, on a choisi celle qui imite un type de clef (plan 1) ce qui a l'avantage de suggérer son contenu. L'ensemble se complète d'un demi-couvercle (6) situé dans la partie supérieure et qui couvre une partie de l'ouverture.

Ce demi-couvercle dispose de prolongements latéraux (7), comme des bras, qui permettent un ajustement parfait au corps principal et qui sont situés au dessus des parois latérales quand le demi-couvercle est en position de fermeture.

Ces bras se trouvent des deux côtés du demi-couvercle et forment un angle avec la base du demi-couvercle et se poursuivent au delà de sa terminaison à l'une des extrémités pour arriver à des points (8) situés face à face sur la partie supérieure avant des parois latérales, où se trouvent les éléments d'ancrage avec le corps principal. L'ancrage se fait de la façon suivante: dans ces points l'on a pratiqué deux petits orifices où s'insèrent deux petites prolongations cylindriques (9) situées dans les faces internes des bras, dans ses extrémités libres. Ces prolongements sont d'un diamètre légèrement inférieur à celui des orifices dans lesquels ils s'insèrent, pour permettre la libre mobilité du couvercle et d'une longueur un peu supérieure à la largeur des parois latérales ; ses extrémités ont été coupées pour, qu'une fois introduits dans les orifices, ils s'ouvrent en évitant ainsi que le demi-couvercle ne puisse sortir.

Le système de fermeture et d'immobilisation du demi-couvercle se compose de points saillants (10) situés sur les faces internes des bras, à l'autre extrème des points d'ancrage, qui s'insèrent dans des points en creux (11) situés sur les parois latérales, quand le demi-couvercle est soumis à une pression en direction du corps principal. De cette façon, le couvercle et les clefs resteront ajustés et fixés jusqu'au moment de la libération des clefs qui se produira en exerçant une pression sur les parois latérales du porte-clefs : en raison de son élasticité relative, les parois latérales fléchiront ce qui permettra la libération des points saillants et donc du couvercle.

De cette façon, l'on obtient un système simple d'ouverture et de fermeture qui facilite énormément l'utilisation du porte-clefs puisque l'on peut l'utiliser d'une seule main ; et les bras, système de jonction entre le corps principal et le demi-couvercle, évitent que le demi-couvercle soit un obstacle pour le mouvement des clefs. Par ailleurs, le couvercle, quand il est en position de fermeture, couvre seulement une partie de l'ouverture principale dans la zone intermédiaire, et laisse libre le reste, ce qui permet d'introduire dans le porte-clefs des clefs de dimension supérieure au propre porte-clefs (plan 13).

Au cas où le corps principal serait construit en cuir ou dans un autre type de peau, ce qui lui ferait perdre en grande partie son caractère élastique, on a prévu l'utilisation d'un autre type de système d'ancrage et de fermeture du demi-couvercle, qui fera l'objet d'une annexe ultérieure de patente au mémoire ici présenté.

Les clés se rangent le long d'une tige (13) qui traverse de part en part le porte-clefs à la limite de sa partie avant, et qui s'insère dans des orifices pratiqués dans les parois latérales. Les clefs se montent sur la tige sans aucun type de sujétion ou d'adaptateur pour permettre leur liberté au moment de l'utilisation et sans avoir à réaliser aucune modification des clés ; de cette façon, le porte-clefs protecteur accepte pratiquement tous les types de clés possibles.

La tige, qui peut revêtre différentes formes, est dans cette fabrication en forme de U (plan 10) ; elle s'insère dans les orifices grâce aux prolongations des extrémités, de diamètre légèrement inférieur, ce qui lui donne une liberté de mouvement circulaire. Du fait de se trouver à la limite du porte-clefs, si on la fait tourner vers l'extérieur, elle dépasse du corps principal, ce qui facilite son extraction ; celle-ci se réalise en pressant la tige pour forcer légèrement sa courbature et, en même temps, en levant légèrement l'une des parois latérales du porte-clefs, ce qui provoque la sortie de lune de ses extrémités de l'orifice dans lequel elle est insérée. Les clés se montent en réalisant la même opération, après les avoir introduites le long de la tige et avoir inséré l'une de ses extrémités dans l'orifice correspondant.

Ce type de tige fait sortir les clés hors du porte-clefs en position d'ouverture ce qui permet une plus grande facilité d'utilisation avec les doigts (plan 8).

Si l'on monte le plus grand nombre de clés possible sur la tige, celles-ci occupent le minimum d'espace et restent ordonnées parallèlement, collées les unes aux autres le long du porte-clefs, quand elles sont à l'intérieur et en position de fermeture. Si le nombre de clés est inférieur, elles occupent également peu d'espace (plan 12).

Un système de sécurité anti-ouverture des tiges a été prévu (plan 11) de la façon suivante: la tige fonctionne comme une vis (12) avec un capuchon à une extrémité et à l'autre extrémité on pourra visser un écrou (14). Ses angles ont été adoucis pour pouvoir l'introduire entièrement par l'un des orifices de passage. Pour son montage, on introduit la tige de l'extérieur par l'un des orifices de passage, l'on incorpore les clés et ensuite, on la fait sortir par l'orifice contraire. Il ne reste plus qu'à mettre l'écrou sur l'extrémité en forme de vis. Du fait que le capuchon et l'écrou sont d'un diamètre supérieur à celui des orifices latéraux, on évite de possibles sorties involontaires de la tige, sans affecter sa mobilité. A la chaînette, l'on peut faire pendre un élément pour dévisser l'écrou (15).

Pour la sujétion des clés à l'intérieur du porte-clefs quand celui-ci se trouve en position de fermeture, l'on a disposé sur la partie intérieure du demi-couvercle et sur la partie arrière de la surface interne de la base, des éléments élastiques de sujétion (16, 17) qui agissent de la façon suivante : quand on ferme le couvercle, les clés exercent une pression sur ces éléments qui se compriment sur les clés et produisent contention.

Ces éléments peuvent être constitués de n'importe quel matériel qui réponde aux caractéristiques anterieurement citées. Pour la fabrication ici préconisée, on a choisi un type d'éponge plastique élastique collée sur les surfaces antérieurement citées.

Ces éponges, en dehors d'éliminer le mouvement des clés et en conséquence le bruit que cela produit, facilitent l'ouverture du porte-clefs car elles poussent sur le demi-couvercle quand celui-ci se libère.

Le porte-clefs se complète par une chaînette (18) insérée dans un orifice pratiqué à l'extrémité arrière de lune des parois latérales. Elle permet principalement de pendre le porte-clefs. Cette chaînette est dotée d'un système simple de fermeture qui permet de faire passer un élément comme l'instrument qui aide à dévisser l'écrou qui bloque la tige.

Cette chaînette donne au porte-clefs une nouvelle possibilité d'utilisation très avantageuse : actuellement, la majorité des personnes utilisent différents porte-clefs pour les clés de leur maison et pour les clés de leur voiture ; le porte-clefs protecteur permet d'introduire à l'intérieur les clés de la maison (et d'autres clés) et de pendre à l'extérieur sur la chaînette la clé de la voiture (ou de la moto). Quand on utilise la clé de la voiture, on est pas dérangé par les autres clés qui ne bougent pas, ce qui évite le bruit ou que les clés puissent abîmer l'intérieur de la voiture.

Enfin, il faut signaler l'existence d'un élément de contention (19) situé sur la partie avant du porte-clefs et qui le traverse de part en part sous la tige. Cela donne au porte-clefs une plus grande consistance et place les clés à l'endroit précis où elles sont introduites à l'intérieur du porte-clefs.

Les matériaux utilisés pour la fabrication des composants du porte-clefs protecteur sont indépendants de l'objet de l'invention, de même que la forme et les dimensions des composants et tous les accessoires qui puissent se présenter, tant qu'ils n'affectent pas l'esprit de l'invention et son essence.

## Revendications

1. Porte-clefs protecteur (1) qui comprend: un corps principal (2) de forme allongée, constitué de deux parois latérales (3, 4) de faible épaisseur et une base (5), également de faible épaisseur ; dans sa partie supérieure avant et arrière, existe une grande ouverture par où passent les clés de l'intérieur vers l'extérieur du porte-clefs ; un demi-couvercle (6) qui couvre une partie de l'ouverture ; une tire (13) située dans la limite avant du porte-clefs et qui le traverse de part en part ; des éléments élastiques de sujétion (16, 17) situés sur les faces internes du demi-couvercle et de la base, et qui immobilisent les clés quand celles-ci se trouvent à t'intérieur du porte-clefs et celui-ci en position de fermeture ; une chaînette (18), insérée dans un orifice pratiqué à l'extrémité arrière de l'une des parois latérales ; un élément de contention des clés (19) situé sur la partie avant du porte-clefs, et qui le traverse de part en part, sous la tige.

2. Porte-clefs protecteur, en accord sur tous points avec la première revendication, caractérisé par le fait que le corps principal et le demi-couvercle sont construits dans un matériel d'une certaine dureté, sans pour autant être rigide ; ce matériel peut être du plastique, du métal, du cuir, de la peau ou d'un autre type, qui donne au corps principal une élasticité suffisante qui permet de le déformer de façon temporaire grâce à une pression latérale et récupérer sa forme initiale qund cesse cette pression.

3. Porte-clefs protecteur, en accord sur tous points avec la première revendication, caractérisé par le fait que le corps principal peut acquérir la forme d'un type de clés pour suggérer son contenu.

4. Porte-clefs protecteur, en accord sur tous points avec la première revendication, caractérisé par le fait que la tige a une forme de U (13), et dispose d'un système de sécurité anti-ouverture: la tige a un capuchon à une extrémité et se termine à l'autre extrémité conme une vis (12) sur laquelle pourra se visser un écrou.

5. Porte-clefs protecteur, en accord sur tous points avec la première revendication, caractérisé par le fait que les clefs sont montées sur la tige sans aucun type d'adaptateurs ou d'éléments intermédiaires et sans avoir modifier les clés.

6. Porte-clefs protecteur en accord sur tous points avec la première revendication, caractérisé par le fait que le demi-couvercle dispose de prolongements ou bras (7) situés des deux côtés du demi-couvercle, le longeant sur toute sa longueur et se poursuivant à l'une de ses extrémités plus loin que la fin du demi-couvercle ; à la fin de ces bras ou prolongations, se trouvent les éléments d'ancrage (9) avec le corps principal, qui n'empêchent pas la mobilité du demi-couvercle. A l'autre extrémité des bras se trouvent les éléments pour l'immobilisation et la fermeture du demi-couvercle qui consistent en des points saillants (10) qui s'insèrent dans des points en creux (11) situés sur les parois latérales du porte-clefs.

7. Porte-clefs protecteur, en accord sur tous points avec la première, seconde et sixième revendication, caractérisé par le fait que le demi-couvercle, quand on exerce sur lui une pression en direction du corps principal, s'immobilise et qu'il se libère quand on exerce une pression sur les parois latérales.

8. Porte-clefs protecteur, en accord sur tous points avec la première revendication, caractérisé par le fait que le demi-couvercle ne couvre qu'une partie de l'ouverture principale dans sa zone intermédiaire, quand il se trouve en position de fermeture, laissant à découvert la partie avant et arrière de l'ouverture, ce qui fait que le porte-clefs peut contenir des clés de dimension supérieure à celle du porte-clefs.

9. Porte-clefs protecteur, en accord sur tous points avec la première revendication, caractérisé par le fait que les clés sont rangées immobiles dans le corps principal, ordonnées parallélement le long du porte-clefs, collées les unes aux autres, en occupant le minimum d'espace possible, sans aucun élément intermédiaire entre elles.
